# FASCICULE DE BREVET EUROPEEN

(11) **EP 2 735 249 B1**
(45) Date de publication et mention de la délivrance du brevet: **02.09.2015**
(21) Numéro de dépôt: 13191549.8
(22) Date de dépôt: 05.11.2013
(51) Int. Cl.: A47C 19/02

(54) **Tête de lit à dossier inclinable intégré**
Kopfbrett eines Bettes mit integrierter kippbarer Rückenlehne
Headboard with built-in adjustable backrest

(30) Priorité: 22.11.2012 FR 1261125
(43) Date de publication de la demande: 28.05.2014
(73) Titulaire: Créations André Renault, 44530 Saint Gildas des Bois (FR)
(72) Inventeur: Hansson, Thomas, 233 43 Svedala (SE)
(74) Mandataire: Godineau, Valérie

(56) Documents cités:
- EP-A1- 1 260 161
- FR-A1- 2 841 754
- GB-A- 2 169 501
- GB-A- 2 171 297
- US-A- 4 253 701
- US-A- 4 646 372
- US-A- 4 754 507
- US-A1- 2003 168 824

## Description

La présente invention concerne une tête de lit à dossier inclinable intégré.

Elle concerne plus particulièrement une tête de lit, du type se présentant, en configuration d'utilisation, sous forme d'un écran dit vertical positionnable à l'extrémité et transversalement à l'axe longitudinal d'un lit, cet écran comportant au moins un dossier et une structure support dudit au moins un dossier, ledit ou chaque dossier, disposé en façade de l'écran et apte à former une surface d'appui du dos d'une personne en position assise dans le lit équipé d'une telle tête de lit, étant d'une part, équipé de moyens de liaison à coulissement par rapport à la structure support dans le sens d'un déplacement en monte et baisse par rapport à ladite structure support, d'autre part, de moyens de liaison à pivotement par rapport à la structure support pour un déplacement entre une position de plus faible encombrement dans laquelle la surface d'appui du dossier s'étend dans un plan sensiblement vertical et une position de plus grand encombrement dans laquelle le dossier est incliné avec un point haut proche de la structure support et un point bas écarté de la structure support.

Des têtes de lit intégrant un dossier inclinable et réglable en hauteur sont d'ores et déjà connues de l'état de la technique. Elles ont pour objet de permettre à une personne assise dans le lit équipé d'une telle tête de lit d'occuper une position semi-allongée, cette position étant plus confortable que la position allongée pour la pratique d'activités, telles que regarder la télévision ou lire au lit. Toutes ces têtes de lit présentent l'avantage d'être de conception plus simple que les lits présentant un cadre de lit inclinable.

En outre, elles permettent, dans le cas d'un lit pour deux personnes, de disposer d'un matelas unique tout en permettant un réglage indépendant en inclinaison de chacun des dossiers.

Dans le cas de telles têtes de lit, jusqu'à présent, les réglages en inclinaison et en hauteur du dossier s'opèrent manuellement, de manière indépendante. Généralement, l'opérateur, à savoir la personne installée dans le lit, procède manuellement par exemple dans un premier temps, au réglage en hauteur du dossier, puis, dans un deuxième temps, au réglage en inclinaison du dossier ou inversement.

L'inconvénient d'une telle solution est qu'elle oblige l'opérateur, qui est dans son lit, à se retourner pour procéder aux réglages, voire à sortir de son lit pour aboutir aux différents réglages. Une telle solution nécessite souvent, pour l'opérateur, de procéder à plusieurs tentatives avant d'obtenir le bon réglage.

Il existe également, dans l'état de la technique, une solution dans laquelle le dossier de la tête de lit repose, par son bord inférieur, en appui sur le matelas quelle que soit la position d'inclinaison prise par le dossier. Cette solution n'échappe pas aux inconvénients décrits ci-dessus.

Ainsi, les documents GB-2.171.297 et FR-2.841.754 décrivent une tête de lit dans laquelle le dossier doit être levé avant d'être incliné puis redescendu pour passer d'une position verticale à une position inclinée. Une telle cinématique exclut toute utilisation d'un actionneur linéaire, tel qu'un vérin commun aux moyens d'entraînement à pivotement et à coulissement. Le Brevet GB-2.171.297 précise d'ailleurs qu'un mécanisme d'aide à la manipulation du dossier peut être prévu mais ne décrit aucunement ce mécanisme.

De manière similaire dans le document EP-1.260.161, il est nécessaire d'une part d'incliner le dossier jusqu'à un blocage en position inclinée à l'aide d'un premier mécanisme et de déplacer le dossier en élévation à l'aide d'un deuxième mécanisme. A nouveau, au moment du retour du dossier à une position verticale, il est nécessaire d'incliner encore plus le dossier pour le déverrouiller avant de le ramener dans sa position verticale puis d'abaisser le dossier à l'aide du deuxième mécanisme. Ces solutions sont complexes à mettre en oeuvre.

Un but de la présente invention est donc de proposer une tête de lit dont la conception permet un réglage de la position en inclinaison de chaque dossier de la tête de lit sans avoir à sortir de son lit ou à se retourner dans son lit.

Un autre but de la présente invention est de proposer une tête de lit dont la conception permet d'éviter, quel que soit le réglage opéré en ce qui concerne la position du dossier, la présence d'une barre située au niveau du dos de l'utilisateur en un emplacement qui génère un mal de dos.

Un autre but de la présentation est de proposer une tête de lit dont la cinématique du dossier est simple pour le passage d'une position à une autre.

A cet effet, l'invention a pour objet une tête de lit, du type se présentant, en configuration d'utilisation, sous forme d'un écran vertical, positionnable à l'extrémité, et transversalement à l'axe longitudinal d'un lit, cet écran comportant au moins un dossier et une structure support dudit au moins un dossier, ledit ou chaque dossier, disposé en façade de l'écran et apte à former une surface d'appui du dos d'une personne en position assise dans le lit équipé d'une telle tête de lit, étant d'une part, équipé de moyens de liaison à coulissement par rapport à la structure support dans le sens d'un déplacement en monte et baisse par rapport à ladite structure support, d'autre part, en partie supérieure, de moyens de liaison à pivotement par rapport à la structure support autour d'un axe sensiblement orthogonal à la direction de déplacement en monte et baisse dans le sens d'un déplacement en rapprochement ou en écartement de la partie inférieure du dossier par rapport à la structure support, pour le passage d'une position de plus faible encombrement dans laquelle la partie inférieure du dossier est rapprochée de la structure support et le plan moyen de la surface d'appui du dossier s'étend dans un plan sensiblement vertical et une position de plus grand encombrement dans laquelle la partie inférieure du dossier est écartée de la structure support et la surface d'appui du dossier est inclinée, ladite tête de lit comprenant en outre, disposé entre le ou chaque dossier et la structure support, au moins un actionneur, commun aux moyens de liaison à coulissement et aux moyens de liaison à pivotement, cet actionneur étant apte à permettre le passage du dossier de la position de plus faible encombrement à la position de plus grand encombrement en parallèle du passage dudit dossier de la position haute à la position basse et inversement,
caractérisée en ce que les moyens de liaison à coulissement et à pivotement entre dossier et structure support comprennent d'une part, au moins un chemin de guidage dit vertical équipant la structure support et au moins une pièce de liaison mobile à coulissement le long du chemin de guidage et couplée à pivotement au dossier pour un montage à coulissement et à pivotement du dossier par rapport au chemin de guidage, les axes de coulissement et de pivotement étant orthogonaux entre eux, d'autre part au moins une, de préférence une paire de, biellette(s), ladite ou chaque biellette, montée à pivotement autour d'un axe orthogonal à l'axe longitudinal du chemin de guidage, faisant office d'un pousseur tendant à faire pivoter le dossier autour de sa liaison pivot à la pièce de liaison sous l'action d'un déplacement à coulissement du dossier le long du chemin de guidage dans le sens d'un abaissement du dossier.

Ledit actionneur est donc, sur au moins une partie de la course du dossier, actif à la fois sur les moyens de liaison à pivotement et les moyens de liaison à coulissement et est apte à solliciter dans le même temps, en parallèle, les moyens de liaison à coulissement et les moyens de liaison à pivotement pour permettre le passage du dossier de la position du faible encombrement à la position du plus grand encombrement en parallèle du passage du dossier de la position haute à la position basse, et le passage du dossier de la position du plus grand encombrement à la position du plus faible encombrement, en parallèle du passage du dossier de la position basse à la position haute.

Le réglage simultané de l'inclinaison et du positionnement en monte et baisse permet de maintenir le bord inférieur du dossier à un niveau par rapport au sol sensiblement constant, indépendamment de la hauteur du matelas et quel que soit le degré d'inclinaison du dossier, de manière à éviter la création, dans le dos de l'utilisateur, d'une barre formée par le bord inférieur du dossier située par exemple au niveau des reins de l'utilisateur et engendrant un inconfort de l'utilisateur.

Grâce à ce mouvement combiné en inclinaison et en descente ou en montée du dossier, l'utilisateur peut rester appuyé sur son dossier au cours du passage dudit dossier de la position de plus faible encombrement à la position de plus grand encombrement ou inversement sans que, ni dans les positions extrêmes ni dans les positions intermédiaires, la position occupée soit inconfortable.

Comme mentionné ci-dessus, au moins une partie des moyens de liaison à pivotement est montée, de manière permanente, solidaire en déplacement d'au moins une partie des moyens de liaison à coulissement sur au moins une partie de la course de déplacement du dossier, pour permettre, en parallèle du passage du dossier de la position de plus faible encombrement à la position de plus grand encombrement, le passage dudit dossier de la position haute à la position basse.

De préférence, l'actionneur, disposé entre dossier et structure support, est un actionneur linéaire. Cet actionneur est apte à permettre par simple ajustement de sa longueur par extension ou rétraction le passage d'une position à une autre du dossier.

De préférence, ledit actionneur, disposé entre dossier et structure support, comprend au moins un vérin, présentant une position d'extension et une position rétractée, l'une des positions du vérin correspondant à la position haute et de plus faible encombrement du dossier, l'autre position correspondant à la position basse et de plus grand encombrement du dossier.

Le vérin comporte donc une tige et un corps montés mobiles l'un par rapport à l'autre dans le sens d'une augmentation de la longueur du vérin jusqu'à une position de plus grande longueur du vérin, dite position d'extension du vérin, et dans le sens d'une réduction de la longueur du vérin jusqu'à une position de plus petite longueur du vérin, dite position rétractée du vérin.

De préférence, l'actionneur, disposé entre dossier et structure support, est couplé à chacun des éléments entre lesquels il est interposé par une liaison pivot.

En d'autres termes, le corps et la tige du vérin sont couplés à pivotement l'un à la structure support, l'autre au dossier.

La tête de lit comprend généralement pour chaque actionneur une télécommande, tel qu'un boîtier à boutons de commande en fonctionnement dudit actionneur. Il suffit donc à la personne dans le lit d'agir sur ladite télécommande pour permettre l'entraînement en déplacement du dossier en monte et baisse et en inclinaison tout en maintenant le bord inférieur du dossier à un niveau en hauteur sensiblement constant par rapport au sol.

Cette télécommande peut éventuellement être couplée avec la télécommande apte à commander une inclinaison proclive et/ou déclive du lit, lorsqu'un tel réglage est présent sur le lit.

De préférence, le chemin de guidage est formé de deux rails parallèles, et l'actionneur s'étend entre lesdits rails. Il en résulte un encombrement réduit de l'ensemble.

Généralement, l'écran comporte en façade au moins deux dossiers juxtaposés.

De préférence, le ou chaque dossier est équipé d'un appui-tête, de préférence amovible, ledit appui-tête affectant la forme d'une bavette escamotable, ladite bavette étant apte à passer d'une position rabattue contre la face d'appui du dossier à une position escamotée dans laquelle elle est au moins partiellement masquée par la face d'appui dudit dossier vue de face.

L'invention a encore pour objet un procédé de réglage en position par rapport à la verticale du dossier d'une tête de lit conforme à celle décrite ci-dessus, **caractérisé en ce que** ledit procédé comprend au moins une étape de commande d'inclinaison du dossier au cours de laquelle le dossier, en parallèle, s'abaisse, ou une étape de redressement du dossier par rapport à la verticale au cours de laquelle le dossier, en parallèle, s'élève.

L'invention sera bien comprise à la lecture de la description suivante d'exemples de réalisation, en référence aux dessins annexés dans lesquels :
Les figures 1A et 1B représentent une vue en perspective d'une tête de lit conforme à l'invention dans laquelle les dossiers forment, à l'état juxtaposé, la totalité de la partie supérieure de la façade de l'écran, la tête de lit de la figure 1B étant doublée d'une tête de lit stationnaire traditionnelle ;
La figure 2 représente une vue en perspective d'une tête de lit conforme à l'invention dans laquelle chaque dossier, en configuration de plus faible encombrement, s'insère à l'intérieur d'une fenêtre délimitée par la structure support ;
Les figures 3 à 5 représentent des vues partielles en perspective d'une moitié de dossier équipant une tête de lit conforme aux figures 1 ou 1A, lors du passage du dossier d'une position dressée, dite verticale de plus faible encombrement, à une position inclinée de plus grand encombrement ;
Les figures 6 à 8 représentent des vues en coupe des figures 3 à 5 ;
La figure 9 représente une vue partielle en perspective d'une moitié d'un dossier de la tête de lit de la figure 2 dans laquelle le dossier a été enlevé pour faire apparaître les moyens de liaison à coulissement et à pivotement entre dossier et structure support, ces moyens de liaison étant représentés dans la configuration correspondant à la position haute et de plus faible encombrement du dossier ;
La figure 10 représente une vue partielle en perspective d'une moitié d'un dossier de la tête de lit de la figure 2 dans laquelle le dossier a été enlevé pour faire apparaître les moyens de liaison à coulissement et à pivotement entre dossier et structure support, ces moyens de liaison étant représentés dans la configuration correspondant à la position basse et de plus grand encombrement du dossier ;
La figure 11 représente une vue de côté d'un dossier de la tête de lit de la figure 2 en position abaissée de plus grand encombrement du dossier.

Comme mentionné ci-dessus, la tête 1 de lit, objet de l'invention, se présente sous forme d'un écran qui, en configuration d'utilisation de la tête de lit, s'étend dans un plan vertical positionnable à une extrémité et transversalement à l'axe longitudinal du lit 10.

Cette tête 1 de lit comprend un dossier 2 et une structure 3 support du dossier 2. Dans les exemples représentés, la tête 1 de lit comporte deux dossiers 2 juxtaposés disposés en façade de l'écran. La structure 3 support du dossier peut affecter un grand nombre de formes.

Cette structure 3 support peut être autoporteuse et se maintenir seule à l'état dressé ou être fixée à l'ossature, en particulier au cadre de lit. Cette structure 3 support est généralement formée d'un caisson supportant les moyens de liaison à coulissement et à pivotement qui seront décrits ci-après; En particulier, ledit caisson est généralement surmonté d'un montant qui porte le chemin de guidage des moyens de déplacement à coulissement.

Cette structure 3 support peut reposer au sol ou être écartée du sol lorsqu'elle est fixée au lit. Cette structure 3 support peut encore être fixée à une paroi verticale pour s'interposer entre la paroi verticale et le lit.

Le ou chaque dossier 2, disposé au moins en façade de l'écran et apte à former une surface d'appui du dos d'une personne en position assise dans le lit 10 équipé de ladite tête 1 de lit, est, d'une part, équipé de moyens de liaison à coulissement par rapport à la structure 3 support dans le sens d'un déplacement en monte et baisse par rapport à ladite structure 3 support, d'autre part, de moyens de liaison à pivotement par rapport à la structure 3 support autour d'un axe sensiblement orthogonal à la direction de déplacement en monte et baisse pour un déplacement entre une position de plus faible encombrement dans laquelle la surface d'appui du dossier 2 est dressée et s'étend dans un plan sensiblement vertical, parallèle à la direction de déplacement en monte et baisse et une position de plus grand encombrement dans laquelle le dossier 2 est incliné, par rapport au plan vertical dans lequel le dossier s'étend en position de plus faible encombrement avec le bord supérieur du dossier proche de la structure 3 support et le bord inférieur du dossier écarté de la structure 3 support. En position de plus faible encombrement, la surface d'appui du dossier ou son plan moyen s'étendent sensiblement dans un plan vertical parallèle à la direction de déplacement relatif en monte et baisse de la structure support et du dossier. En position de plus grand encombrement, la surface d'appui du dossier ou son plan moyen forment un angle α avec le plan vertical dans lequel le dossier s'étend en position de plus faible encombrement. Cet angle α est généralement voisin de 23°.

Ledit dossier est donc, à l'état dressé de la tête de lit, monté à pivotement autour d'un axe dit horizontal et est inclinable de la verticale vers l'horizontale depuis une position verticale de plus faible encombrement vers une position, inclinée par rapport à la verticale, de plus grand encombrement dans laquelle le dossier forme avec le plan vertical ou plan moyen de l'écran formé par le dossier en position de plus faible encombrement, un angle α voisin de 23°.

Au cours de ce déplacement à pivotement du dossier autour d'un axe dit horizontal de la position de plus faible encombrement vers la position de plus grand encombrement, le bord ou partie inférieur du dossier tend à s'écarter de ladite structure 3 support.

Bien évidemment, on appelle partie inférieure du dossier, la partie opposée à la partie supérieure du dossier. La partie supérieure du dossier, qui correspond à la moitié supérieure du dossier, est la partie disposée en partie haute du dossier en configuration d'utilisation du dossier. La partie supérieure du dossier comporte les moyens de liaison à pivotement du dossier à la structure support. En effet, en position dressée de la tête de lit, les moyens de liaison à pivotement du dossier à la structure support sont disposés en partie haute du dossier, le passage de la position de plus faible encombrement à la position de plus grand encombrement s'opérant par déplacement de la partie inférieure du dossier dans le sens d'un éloignement de la structure support.

A l'inverse, au cours du déplacement à pivotement du dossier autour d'un axe horizontal, de la position de plus grand encombrement vers la position de plus faible encombrement, le bord inférieur du dossier tend à se rapprocher de la structure 3 support jusqu'à une position dans laquelle le dossier s'étend dans un plan sensiblement vertical.

Pour permettre un tel entraînement en déplacement du dossier 2, la tête 1 de lit comprend, disposé entre chaque dossier 2 et la structure 3 support, un actionneur 7 commun aux moyens de liaison à coulissement et aux moyens 5 de liaison à pivotement dudit dossier pour permettre le passage dudit dossier 2 de la position de plus faible encombrement à la position de plus grand encombrement en parallèle du passage dudit dossier 2 de la position haute à la position basse, et le passage du dossier 2 de la position de plus grand encombrement à la position de plus faible encombrement en parallèle du passage dudit dossier 2 de la position basse à la position haute.

Cet actionneur 7 linéaire est actif à la fois sur les moyens de liaison à coulissement et sur les moyens 5 de liaison à pivotement dudit dossier, et est apte à solliciter, dans le même temps, les moyens 4 de liaison à coulissement et les moyens 5 de liaison à pivotement, en particulier les parties mobiles desdits moyens de liaison, pour permettre le passage du dossier 2 de la position de plus faible encombrement à la position de plus grand encombrement en parallèle du passage dudit dossier 2 de la position haute à la position basse, et inversement.

Cette cinématique du dossier résultant d'un mouvement combiné de pivotement et de translation permet le maintien du bord inférieur du dossier à un niveau sensiblement constant par rapport au sol pendant toute la course de déplacement du dossier entre ses positions extrêmes, de sorte qu'une position confortable est obtenue de manière permanente.

Dans les exemples représentés, l'actionneur 7, disposé entre dossier 2 et structure 3 support, est un vérin 7 couplé à chacun des éléments entre lesquels il est interposé par une liaison pivot. Ainsi, dans l'exemple représenté, le corps et la tige du vérin sont couplés à pivotement l'un à la structure support, l'autre au dossier. Bien évidemment, un couplage de la tige à la structure support et du corps au dossier est équivalente. Ce vérin 7 est de longueur ajustable entre une position d'extension et une position rétractée. L'une des positions, en l'occurrence ici la position d'extension, du vérin correspond à la position haute et de plus faible encombrement du dossier 2, l'autre position, à savoir la position rétractée, correspondant à la position basse et de plus grand encombrement du dossier 2.

Ce vérin est commandé en fonctionnement à l'aide d'une télécommande non représentée. L'utilisateur peut donc, depuis son lit, avec son dos en appui sur le dossier, régler à volonté l'inclinaison du dossier sans avoir à se lever ou à se retourner pour ajuster le réglage.

Dans les exemples représentés, les moyens de liaison à coulissement 4 et à pivotement 5 entre dossier 2 et structure 3 support comprennent, d'une part, au moins un chemin 61 de guidage vertical équipant la structure 3 support et au moins une pièce 62 de liaison mobile à coulissement le long du chemin 61 de guidage, ladite pièce 62 de liaison étant couplée à pivotement au dossier 2, en particulier à la partie supérieure du dossier, pour un montage à coulissement et à pivotement du dossier 2 par rapport au chemin 61 de guidage. De manière équivalente, le ou chaque chemin 61 de guidage vertical aurait pu être réalisé d'une seule pièce avec la structure 3 support. Le ou chaque chemin 61 de guidage est dit vertical car il s'étend dans un plan sensiblement vertical en configuration d'utilisation de la tête de lit.

Les figures représentées illustrent deux variantes de réalisation. La première variante est illustrée par les figures 1, 1A et 3 à 8, les figures 6 à 8 correspondant à des vues en coupe des figures 3 à 5. La deuxième variante est illustrée par les figures 2 et 9 à 11. La deuxième variante se distingue de la première variante uniquement par la forme de la structure support dont la partie située derrière le dossier est partiellement visible à un observateur placé en face du dossier. Tel n'est pas le cas dans la première variante où la forme de la structure support est telle que la partie de la structure support située derrière le dossier n'est pas visible à un observateur placé en face du dossier. Dans les deux variantes représentées, le chemin 61 de guidage est formé par un rail. Généralement, les moyens de liaison entre un dossier et la structure support comportent deux chemins 61 de guidage, deux pièces 62 de liaison reliant chacune un chemin de guidage au dossier, une paire de biellette 63 et un actionneur 7. Les chemins de guidage sont parallèles et l'actionneur 7 s'étend entre lesdits chemins de guidage.

Chaque rail constitutif d'un chemin de guidage qui s'étend sensiblement verticalement, en configuration d'utilisation de la tête de lit, est muni d'une pièce 62 de liaison se présentant ici sous forme d'un bras, monté à coulissement par l'intermédiaire de moyens de roulement ou de glissement le long du rail associé.

Chaque bras est, à son extrémité supérieure, équipé d'une liaison pivot 64 de raccordement du bras au dossier 2 équipé à cet effet d'une patte. L'axe de coulissement de la pièce 62 de liaison est orthogonal à l'axe de pivotement de la liaison pivot 64 entre pièce 62 de liaison et dossier 2.

Les moyens de liaison comprennent encore une paire de biellettes 63 couplées chacune à pivotement à l'une de leurs extrémités à la structure support et à leur autre extrémité au dossier, de préférence par l'intermédiaire d'une patte équipant le dossier. Les axes de pivotement des biellettes s'étendent sensiblement orthogonalement à l'axe longitudinal des rails formant le chemin de guidage, et parallèlement à l'axe pivot de la liaison pivot entre pièce 62 de liaison et dossier 2.

En configuration haute de plus faible encombrement du dossier, le vérin 7 est en position d'extension, comme l'illustre la figure 3 ou la figure 9. Pour le passage de la position haute de plus faible encombrement à la position basse de plus grand encombrement, le vérin est rétracté.

Au cours de la rentrée de la tige dans le corps du vérin, chaque pièce 62 de liaison est abaissée à coulissement le long du rail auquel elle est associée. Elle entraîne au cours de son déplacement la liaison 64 pivot qui la relie au dossier. Au cours de cet abaissement du dossier, les biellettes 63 tendent également à s'abaisser par pivotement autour de leur liaison pivot à la structure support, comme l'illustrent les passages de la figure 3 à la figure 4, ou 6 à 7 ou bien encore 9 à 10. Ce pivotement entraîne le pivotement du dossier autour de sa liaison 64 pivot à la pièce 62 de liaison. Ces déplacements se poursuivent tant que la rentrée de la tige de l'actionneur est poursuivie. Pour le retour dans un plan vertical du dossier, les déplacements inverses sont observés.

Dans les exemples représentés, la liaison couplant la pièce de liaison au dossier est disposée à un niveau supérieur à la liaison pivot reliant les biellettes au dossier.

Comme mentionné ci-dessus, l'écran comporte en façade au moins deux dossiers 2 juxtaposés.

Dans l'exemple représenté aux figures 1A et 1B, les dossiers 2 forment, à l'état juxtaposé, la totalité de la partie supérieure de la façade de l'écran.

Dans l'exemple représenté à la figure 2, la structure 3 support du dossier 2 délimite, en façade de l'écran, pour le ou chaque dossier 2, une fenêtre à l'intérieur de laquelle le dossier 2 s'insère en position de plus faible encombrement.

Indépendamment du mode de réalisation, le ou chaque dossier 2 peut être équipé d'un appui-tête 8, de préférence amovible. Cet appui-tête 8 peut ainsi être solidarisé au dossier 2 par l'intermédiaire de moyens de liaison autoagrippante, de boutons-pression ou autres.

Cet appui-tête 8 affecte, de préférence, la forme d'une bavette escamotable. Cette bavette réalisée à l'aide d'un tissu souple est apte à passer d'une position rabattue contre la face d'appui du dossier 2, à une position escamotée dans laquelle elle libère au moins partiellement la face d'appui du dossier 2. Dans cette position escamotée, la bavette constitutive de l'appui-tête est au moins partiellement masquée par la face d'appui du dossier 2 et est rabattue contre la face arrière de la structure 3 support, la face avant de la structure support étant équipée des dossiers.

L'utilisateur peut ainsi, par déplacement à pivotement de l'appui-tête autour de sa zone de raccordement au dossier, permettre le passage dudit appui-tête d'une position inactive à une position active et inversement.

## Revendications

1. Tête (1) de lit, du type se présentant, en configuration d'utilisation, sous forme d'un écran vertical, positionnable à l'extrémité, et transversalement à l'axe longitudinal d'un lit (10), cet écran comportant au moins un dossier (2) et une structure (3) support dudit au moins un dossier (2), ledit ou chaque dossier (2), disposé en façade de l'écran et apte à former une surface d'appui du dos d'une personne en position assise dans le lit (10) équipé d'une telle tête (1) de lit, étant d'une part, équipé de moyens (4) de liaison à coulissement par rapport à la structure (3) support dans le sens d'un déplacement en monte et baisse par rapport à ladite structure (3) support, d'autre part, en partie supérieure, de moyens (5) de liaison à pivotement par rapport à la structure (3) support autour d'un axe sensiblement orthogonal à la direction de déplacement en monte et baisse dans le sens d'un déplacement en rapprochement ou en écartement de la partie inférieure du dossier (2) par rapport à la structure (3) support, pour un déplacement entre une position de plus faible encombrement dans laquelle la partie inférieure du dossier (2) est rapprochée de la structure (3) support et le plan moyen de la surface d'appui du dossier (2) s'étend dans un plan sensiblement vertical et une position de plus grand encombrement dans laquelle la partie inférieure du dossier (2) est écartée de la structure (3) support et la surface d'appui du dossier (2) est inclinée, ladite tête (1) de lit comprenant en outre, disposé entre le ou chaque dossier (2) et la structure (3) support, au moins un actionneur (7), commun aux moyens (4) de liaison à coulissement et aux moyens (5) de liaison à pivotement, cet actionneur (7) étant apte à permettre le passage du dossier (2) de la position de plus faible encombrement à la position de plus grand encombrement en parallèle du passage dudit dossier (2) de la position haute à la position basse et inversement, **caractérisée en ce que** les moyens de liaison à coulissement (4) et à pivotement (5) entre dossier (2) et structure (3) support comprennent d'une part, au moins un chemin (61) de guidage dit vertical équipant la structure (3) support et au moins une pièce (62) de liaison mobile à coulissement le long du chemin (61) de guidage et couplée à pivotement (64) au dossier (2) pour un montage à coulissement et à pivotement du dossier (2) par rapport au chemin (61) de guidage, les axes de coulissement et de pivotement étant orthogonaux entre eux, d'autre part au moins une, de préférence une paire de, biellette(s) (63), ladite ou chaque biellette (63), montée à pivotement autour d'un axe orthogonal à l'axe longitudinal du chemin (61) de guidage, faisant office d'un pousseur tendant à faire pivoter le dossier (2) autour de sa liaison (64) pivot à la pièce (62) de liaison sous l'action d'un déplacement à coulissement du dossier (2) le long du chemin (61) de guidage dans le sens d'un abaissement du dossier (2).

2. Tête (1) de lit selon la revendication 1,
**caractérisée en ce que** l'actionneur (7), disposé entre dossier (2) et structure (3) support, est un actionneur linéaire.

3. Tête (1) de lit selon l'une des revendications précédentes,
**caractérisée en ce que** ledit actionneur (7), disposé entre dossier (2) et structure (3) support, comprend au moins un vérin (7), présentant au moins une position d'extension et une position rétractée, l'une des positions du vérin correspondant à la position haute et de plus faible encombrement du dossier (2), l'autre position correspondant à la position basse et de plus grand encombrement du dossier (2).

4. Tête (1) de lit selon l'une des revendications 1 à 3,
**caractérisée en ce que** l'actionneur (7), disposé entre dossier (2) et structure (3) support, est couplé à chacun des éléments entre lesquels il est interposé par une liaison pivot (71, 72).

5. Tête (1) de lit selon l'une des revendications précédentes,
**caractérisée en ce qu'**elle comprend, pour chaque actionneur (7), une télécommande de commande en fonctionnement dudit actionneur (7).

6. Tête (1) de lit selon l'une des revendications précédentes,
**caractérisée en ce que** les moyens de liaison à coulissement (4) et à pivotement (5) entre dossier (2) et structure (3) support comprennent deux chemins (61) de guidage parallèles, et **en ce que** l'actionneur (7) s'étend entre lesdits chemins (61) de guidage.

7. Tête (1) de lit selon l'une quelconque des revendications précédentes,
**caractérisée en ce que** l'écran comporte en façade au moins deux dossiers (2) juxtaposés.

8. Tête (1) de lit selon l'une quelconque des revendications précédentes,
**caractérisée en ce que** la structure (3) support du dossier (2) délimite, en façade de l'écran, pour le ou chaque dossier (2), une fenêtre à l'intérieur de laquelle le dossier (2) s'insère en position de plus faible encombrement.

9. Tête (1) de lit selon l'une quelconque des revendications précédentes,
**caractérisée en ce que** les dossiers (2) forment, à l'état juxtaposé, la totalité de la partie supérieure de la façade de l'écran.

10. Tête (1) de lit selon l'une quelconque des revendications précédentes,
**caractérisée en ce que** le ou chaque dossier (2) est équipé d'un appui-tête (8), de préférence amovible, ledit appui-tête (8) affectant la forme d'une bavette escamotable, ladite bavette étant apte à passer d'une position rabattue contre la face d'appui du dossier (2) à une position escamotée dans laquelle elle est au moins partiellement masquée par la face d'appui dudit dossier (2) vue de face.

## Patentansprüche

1. Kopfbrett (1) eines Betts der Bauart, das in Benutzungskonfiguration die Form eines vertikalen Schirms hat, der am Ende transversal zur Längsachse eines Betts (10) positionierbar ist, wobei dieser Schirm mindestens eine Rückenlehne (2) und eine Stützstruktur (3) der mindestens einen Rückenlehne (2) aufweist, wobei die oder jede Rückenlehne (2), die vor dem Schirm angeordnet ist und imstande, eine Stützfläche für den Rücken einer in dem mit einem derartigen Kopfbrett (1) eines Betts ausgestatteten Bett (10) sitzenden Person zu bilden, einerseits mit im Verhältnis zur Stützstruktur (3) in Richtung einer Verlagerung nach oben und unten im Verhältnis zur Stützstruktur (3) Schiebe-Verbindungsmitteln (4), andererseits, im oberen Teil, mit im Verhältnis zur Stützstruktur (3) um eine zur Verlagerungsrichtung nach oben und unten etwa orthogonale Achse in Richtung einer annähernden oder beabstandenden Verlagerung des unteren Teils der Rückenlehne (2) im Verhältnis zur Stützstruktur (3) Schwenk-Verbindungsmitteln (5) für eine Verlagerung zwischen einer Position geringeren Platzbedarfs, in welcher der untere Teil der Rückenlehne (2) an die Stützstruktur (3) angenähert ist und sich die mittlere Ebene der Stützfläche der Rückenlehne (2) in einer etwa vertikalen Ebene erstreckt, und einer Position größeren Platzbedarfs, in welcher der untere Teil der Rückenlehne (2) von der Stützstruktur (3) beabstandet ist und die Stützfläche der Rückenlehne (2) geneigt ist, ausgestattet ist, wobei das Kopfbrett (1) eines Betts ferner zwischen dem oder jeder Rückenlehne (2) und der Stützstruktur (3) mindestens einen Aktuator (7) umfasst, der den Schiebe-Verbindungsmitteln (4) und den Schwenk-Verbindungsmitteln (5) gemeinsam ist, wobei dieser Aktuator (7) imstande ist, den Übergang der Rückenlehne (2) von der Position geringeren Platzbedarfs in die Position größeren Platzbedarfs parallel zum Übergang der Rückenlehne von der hohen Position in die niedrige Position und umgekehrt zu erlauben,
**dadurch gekennzeichnet, dass** die Schiebe- und Schwenk-Verbindungsmittel (4, 5) zwischen Rückenlehne (2) und Stützstruktur (3) einerseits mindestens einen vertikalen Führungsweg (61), der die Stützstruktur (3) ausstattet, und mindestens ein bewegbares Verbindungsteil (62), das entlang des Führungswegs (61) gleitet und für eine gleitende und schwenkende Montage der Rückenlehne (2) im Verhältnis zum Führungsweg (61) schwenkend (64) mit der Rückenlehne (2) verbunden ist, wobei die Schiebe- und Schwenkachsen zueinander orthogonal sind, andererseits mindestens eine, vorzugweise ein Paar Pleuelstange(n) (63) umfassen, wobei jede Pleuelstange (63), die schwenkend um eine zur Längsachse des Führungswegs (61) orthogonale Achse montiert ist, als Drücker dient, mit dem die Rückenlehne (2) um ihre Drehzapfenverbindung (64) am Verbindungsteil (62) unter der Einwirkung einer verschiebenden Verlagerung der Rückenlehne (2) entlang des Führungswegs (61) in Richtung einer Absenkung der Rückenlehne (2) geschwenkt wird.

2. Kopfbrett (1) eines Betts nach Anspruch 1,
**dadurch gekennzeichnet, dass** der zwischen Rückenlehne (2) und Stützstruktur (3) angeordnete Aktuator (7) ein linearer Aktuator ist.

3. Kopfbrett (1) eines Betts nach einem der vorangehenden Ansprüche,
**dadurch gekennzeichnet, dass** der zwischen Rückenlehne (2) und Stützstruktur (3) angeordnete Aktuator (7) mindestens einen Zylinder (7) umfasst, der mindestens eine ausgefahrene Position und eine eingezogene Position aufweist, wobei eine der Positionen des Zylinders der hohen Position geringeren Platzbedarfs der Rückenlehne (2) entspricht, wogegen die andere Position der niedrigen Position größeren Platzbedarfs der Rückenlehne (2) entspricht.

4. Kopfbrett (1) eines Betts nach einem der Ansprüche 1 bis 3,
**dadurch gekennzeichnet, dass** der zwischen Rückenlehne (2) und Stützstruktur (3) angeordnete Aktuator (7) an jedes der Elemente gekoppelt ist, zwischen denen er mittels einer Drehzapfenverbindung (71, 72) zwischengestellt ist.

5. Kopfbrett (1) eines Betts nach einem der vorangehenden Ansprüche,
**dadurch gekennzeichnet, dass** es für jeden Aktuator (7) eine Fernbedienung umfasst, die die Funktion des Aktuators (7) steuert.

6. Kopfbrett (1) eines Betts nach einem der vorangehenden Ansprüche,
**dadurch gekennzeichnet, dass** die Schiebe- und Schwenkverbindungsmittel (4, 5) zwischen Rückenlehne (2) und Stützstruktur (3) zwei parallele Führungswege (61) umfassen und dass sich der Aktuator (7) zwischen den Führungswegen (61) erstreckt.

7. Kopfbrett (1) eines Betts nach einem der vorangehenden Ansprüche,
**dadurch gekennzeichnet, dass** der Schirm auf der Vorderseite mindestens zwei nebeneinanderliegende Rückenlehnen (2) aufweist.

8. Kopfbrett (1) eines Betts nach einem der vorangehenden Ansprüche,
**dadurch gekennzeichnet, dass** die Stützstruktur (3) der Rückenlehne (2) auf der Vorderseite des Schirms für die oder jede Rückenlehne (2) ein Fenster begrenzt, in dem sich die Rückenlehne (2) in Position geringeren Platzbedarfs einfügt.

9. Kopfbrett (1) eines Betts nach einem der vorangehenden Ansprüche,
**dadurch gekennzeichnet, dass** die Rückenlehnen (2) nebeneinander die Gesamtheit des oberen Teils der Vorderseite des Schirms bilden.

10. Kopfbrett (1) eines Betts nach einem der vorangehenden Ansprüche,
**dadurch gekennzeichnet, dass** die oder jede Rückenlehne (2) mit einer vorzugsweise lösbaren Kopfstütze (8) ausgestattet ist, wobei die Kopfstütze (8) die Form einer klappbaren Schürze hat, wobei die Schürze imstande ist, von einer auf die Stützfläche der Rückenlehne (2) heruntergeklappten Position in eine geklappte Position, in der sie mindestens teilweise von der Stützfläche der Rückenlehne (2), von vorn gesehen, verdeckt ist, zu wechseln.

## Claims

1. A headboard (1), of the type assuming, in the usage configuration, the form of a vertical screen, able to be positioned at the end of and transversely to the longitudinal axis of the bed (10), said screen including at least one backrest (2) and a structure (3) supporting said at least one backrest (2), said or each backrest (2), positioned at the façade of the screen and able to form a bearing surface for the back of a person in the seated position in the bed (10) equipped with such a headboard (1), on the one hand being equipped with sliding connecting means (4) sliding relative to the support structure (3) in the direction of a raising and lowering movement relative to said support structure (3), and on the other hand in the upper part, pivoting connecting means (5) pivoting relative to the support structure (3) around an axis substantially orthogonal to the upward and downward movement direction in the direction of a movement bringing the lower part of the backrest (2) closer to or further from the support structure (3), for movement between a lower bulk position in which the lower part of backrest (2) is brought closer to the support structure (3) and the middle plane of the bearing surface of the backrest (2) extends in a substantially vertical plane, and a higher bulk position in which the lower part of the backrest (2) is moved away from the support structure (3) and the bearing surface of the backrest (2) is inclined, said headboard (1) further comprising, positioned between the or each backrest (2) and the support structure (3), at least one actuator (7), shared by the sliding connecting means (4) and the pivoting connecting means (5), said actuator (7) being able to allow the backrest (2) to go from the lower bulk position to the higher bulk position in parallel with the transition of said backrest (2) from the upper position to the lower position, and vice versa,
**characterized in that** the sliding connecting means (4) and pivoting connecting means (5) between the backrest (2) and support structure (3) comprise at least one so-called vertical guide path (61) equipping the support structure (3) and at least one movable connecting part (62) sliding along the guide path (61) and pivotably coupled (64) to the backrest (2) for sliding and pivoting assembly of the backrest (2) relative to the guide path (61), the sliding and pivoting axes being orthogonal with respect to one another, on the one hand, and at least one, preferably a pair of, connecting rod(s) (63), said or each connecting rod (63), pivotably mounted around an axis orthogonal to the longitudinal axis of the guide path (61), serving as a pusher tending to cause the backrest (2) to pivot around its pivot link (64) at the connecting part (62) under the action of a sliding movement of the backrest (2) along the guide path (61) in the direction lowering the backrest (2).

2. The headboard (1) according to claim 1,
**characterized in that** the actuator (7), positioned between the backrest (2) and support structure (3), is a linear actuator.

3. The headboard (1) according to one of the preceding claims,
**characterized in that** said actuator (7), positioned between the backrest (2) and support structure (3), comprises at least one jack (7), having at least one extended position and one retracted position, one of the positions of the jack corresponding to the upper and lower bulk position of the backrest (2), the other position corresponding to the low and higher bulk position of the backrest (2).

4. The headboard (1) according to one of claims 1 to 3,
**characterized in that** the actuator (7), positioned between the backrest (2) and support structure (3), is coupled to each of the elements between which it is interposed by a pivot link (71, 72).

5. The headboard (1) according to one of the preceding claims,
**characterized in that** it comprises, for each actuator (7), a remote control for controlling the operation of said actuator (7).

6. The headboard (1) according to one of the preceding claims,
**characterized in that** the sliding connecting means (4) and pivoting connecting means (5) between the backrest (2) and support structure (3) comprise two parallel guide paths (61), and **in that** the actuator (7) extends between said guide paths (61).

7. The headboard (1) according to any one of the preceding claims,
**characterized in that** the screen includes, on the façade, at least two juxtaposed backrests (2).

8. The headboard (1) according to any one of the preceding claims,
**characterized in that** the support structure (3) of the backrest (2) delimits, on the façade of the screen, for the or each backrest (2), a window inside which the backrest (2) is inserted in the lower bulk position.

9. The headboard (1) according to any one of the preceding claims,
**characterized in that** the backrests (2) form, in the juxtaposed state, the entire upper part of the façade of the screen.

10. The headboard (1) according to any one of the preceding claims,
**characterized in that** the or each backrest (2) is equipped with a headrest (8), preferably removable, said headrest (8) assuming the form of a retractable cover flap, said cover flap being able to go from a position folded down against the support face of the backrest (2) to a retracted position in which it is at least partially hidden by the bearing face of said backrest (2) when seen from the front.
